# EUROPÄISCHE PATENTSCHRIFT

(11) **EP 3 924 283 B1**
(45) Veröffentlichungstag und Bekanntmachung des Hinweises auf die Patenterteilung: **08.11.2023**
(21) Anmeldenummer: 20705164.0
(22) Anmeldetag: 12.02.2020
(51) Int. Cl.: B66B 7/04

(54) **AUFZUGANLAGE MIT KABINENERDUNG**
ELEVATOR SYSTEM WITH GROUNDED ELEVATOR CAR
SYSTÈME D'ASCENSEUR AVEC LIAISON À LA TERRE DE LA CABINE

(30) Priorität: 12.02.2019 DE 102019201783
(43) Veröffentlichungstag der Anmeldung: 22.12.2021
(73) Patentinhaber: TK Elevator Innovation and Operations GmbH, 40472 Düsseldorf (DE)
(72) Erfinder: MADERA, Martin, 73765 Neuhausen (DE); KIRSCH, Michael, 73230 Kirchheim unter Teck (DE); GAINCHE, Philippe, 72663 Großbettlingen (DE); FRANTZHELD, Jürgen, 81476 München (DE); HORN, Thomas Georg, 70794 Filderstadt (DE); MAIRLE, Max, 70794 Filderstadt (DE)
(74) Vertreter: Nißl, Alexandra
(86) Internationale Anmeldenummer: PCT/EP2020/053546
(87) Internationale Veröffentlichungsnummer: WO 2020/165217

(56) Entgegenhaltungen:
- WO-A1-2018/234174
- DE-A1-102016 223 913

## Beschreibung

Die Erfindung betrifft eine Aufzuganlage mit wenigstens einem Fahrkorb, der in eine Fahrtrichtung entlang des Aufzugsschachtes verfahrbar ist. Aufzugsanlagen dienen der Beförderung von Passagieren zwischen verschiedenen Stockwerken eines Gebäudes. Hierzu wird ein Fahrkorb innerhalb eines Aufzugsschachtes zwischen den Stockwerken verfahren. Klassisch ist der Fahrkorb hierzu über ein Tragseil mit einem Gegengewicht verbunden, wobei das Seil über eine angetriebene Treibscheibe verläuft. Alternative Aufzuganlagen verwenden dagegen keine Gegengewichte mehr und werden mit Linearantrieben angetrieben, die in die Schienen und Fahrkörbe integriert sind. Der Fahrkorb ist dann beispielsweise mit Permanentmagneten bestückt, die durch entlang des Aufzugschachtes angeordnete Spulen mit Magnetfeldern beaufschlagt werden. Hierdurch wird die Antriebskraft auf den Fahrkorb übertragen. Zusätzlich sind traditionelle Fahrkörbe über ein Hängekabel mit der Schachtwand des Aufzugschachtes verbunden. Über dieses Hängekabel wird eine Energieversorgung des Fahrkorbs gewährleistet, die beispielsweise dazu dient, die Innenbeleuchtung des Fahrkorbs und die Steuerungselemente im Inneren des Fahrkorbs zu betreiben. Bei neueren Aufzugsystemen wird der Fahrkorb jedoch nicht nur aufwärts und abwärts verfahren, sondern auch zwischen mehreren sich vertikal erstreckenden Aufzugschächten. Ein derartiges Aufzugssystem ist beispielsweise bekannt aus der JP H06-48672. Jegliche Verbindung des Fahrkorbs mit der Schachtwand über ein Kabel, insbesondere ein Hängekabel zur Energieversorgung, ist bei solchen Systemen daher nur mit großen Schwierigkeiten zu realisieren. Stattdessen wird die Energieversorgung des Fahrkorbs beispielsweise über Energiespeicher im Fahrkorb realisiert. Diese Energiespeicher werden dann gelegentlich während eines Halts des Fahrkorbs geladen, indem ein Stromabnehmer des Fahrkorbs mit einer Stromquelle kurzfristig in Kontakt gebracht wird. Eine mögliche Ausführungsvariante ist in der DE 10 2016 223 913 beschrieben. Der Verzicht auf permanente leitende Verbindungen, wie z.B. Tragseil, Unterseil, Hängekabel, Schleifkontakte, zwischen dem Fahrkorb und dem Aufzugschacht führt jedoch zu dem Problem, dass sich während der Fahrt des Fahrkorbs eine statische Aufladung des Fahrkorbs aufbaut. Dies liegt zum einen an der Reibung der Kunststoffrollen an den Führungsschienen. Zum anderen bewirkten die Magnetfelder des Linearantriebs ebenfalls eine Ladungstrennung bei leitenden Elementen des Fahrkorbs. Insbesondere kann dabei sogar das elektrische Potential an unterschiedlichen Stellen der Kabine voneinander abweichen. Stellt man nun bei einem Halt des Fahrkorbs eine leitende Verbindung zum Gebäude her, beispielsweise durch den oben genannten Stromabnehmer oder auch durch Fahrgäste, die den Fahrkorb betreten, so kommt es zu einer Entladung mit einer Spannungsspitze. Durch eine solche Aufladung bzw. die Spannungsspitze beim Entladen können empfindliche elektrische Bauteile beschädigt werden. Zudem ist eine Entladung über Passagiere selbstverständlich zu vermeiden, um jegliche gesundheitlichen Risiken auszuschließen. Die elektrischen Bauteile könnten prinzipiell so ausgelegt werden, dass sie die Aufladung bzw. die Spannungsspitze tolerieren. Dies würde jedoch die Verwendung von deutlich teureren elektrischen Bauteilen in der Fahrkorbelektronik erforderlich machen. Außerdem würde das zweite Problem, des Risikos der Entladung über Passagiere weiterhin bestehen. Das Problem, dass das Potential des Fahrkorbs von dem seine Umgebung abweichen kann, und sogar verschiedene Teile des Fahrkorbs unterschiedliche Potentiale aufweisen können, ist auch ein Problem für die Datenübertragung. Denn diese setzt oftmals ein definiertes Potential als Bezugsgröße für die Bestimmung der Logik-Zustände aller Kommunikationsteilnehmer voraus. Die WO 2018 234174 A1 beschreibt eine Führung von Fahrkörben mittels Rollenführungen entlang von Führungsschienen, wobei zweite Rollen derart angeordnet sind, dass sie mit ihrer jeweiligen Lauffläche an einer anderen Abrollfläche der Führungsschiene abrollbar sind als erste Rollen, um beim Überfahren von Führungsschienenstößen ein Einsinken der an der Abrollfläche anliegenden Rolle gegenüber einer herkömmlichen Rollenführung mit nur einer Rolle zu reduzieren. WO 2018 234174 A1 offenbart den Oberbegriff des unabhängigen Anspruchs 1.

Aufgabe der vorliegenden Erfindung ist es daher eine Aufzuganlage bereitzustellen, bei der auch ohne kabel- oder seilgebundene Verbindung des Fahrkorbs zum Gebäude eine Aufladung des Fahrkorbs weitgehend vermieden wird.

Diese Aufgabe wird gelöst durch eine Aufzuganlage gemäß Anspruch 1. Diese Aufzuganlage umfasst mindestens einen in einem Aufzugschacht entlang einer Führungsschiene beweglichen Fahrkorb. Weiterhin weist die Aufzuganlage mindestens eine erste Rolle auf, über die der Fahrkorb elektrisch leitfähig mit der Führungsschiene verbunden ist. Insbesondere ist die Rolle zwischen Fahrkorb und Führungsschiene angeordnet. Die erste Rolle ist als eine Erdungsrolle ausgebildet. Über die erste Rolle ist somit eine elektrisch leitende Verbindung zwischen Fahrkorb und Führungsschiene dauerhaft gegeben, sodass sich keine hohe Aufladung des Fahrkorbs ergeben kann. Zudem sorgt der dauerhafte Kontakt dafür, dass beim Entladen keine Spannungsspitzen entstehen können. Die erste Rolle wird dabei beim Verfahren des Fahrkorbs vorteilhafterweise entlang der Führungsschiene geführt. Vorteilhafterweise wird der wenigstens eine Fahrkorb beim Verfahren ebenfalls entlang der Führungsschiene geführt. Insbesondere ist vorgesehen, dass die Führungsschiene elektrisch geerdet ist. Vorteilhafterweise ist die Führungsschiene somit auch eine Erdungsschiene.

Bei einer bevorzugten Weiterbildung weist die erste Rolle einen ersten Laufkörper mit einer Lauffläche und einem ersten Zentralkörper auf, wobei der elektrische Widerstand zwischen der Lauffläche und dem ersten Zentralkörper kleiner 10⁵ Ohm (d.h.100 kOhm), insbesondere kleiner 2×10⁴ Ohm (d.h. 20 kOhm) ist. Insbesondere liegt der Widerstand zwischen 5×10³ Ohm und 1.5×10⁴ Ohm (d.h. zwischen 5 kOhm und 15 kOhm).

Führungsrollen für Fahrkörbe weisen typischerweise einen zylindrischen, metallischen Zentralkörper auf. Um diesen Zentralkörper herum ist dann der Laufkörper angeordnet. Diese besteht gewöhnlich aus einem isolierenden Kunststoff. Daher gibt es bei gewöhnlichen Führungsrollen keine leitende Verbindung zwischen dem Fahrkorb und den Führungsschienen. Bei der erfindungsgemäßen ersten Rolle ist der erste Laufkörper jedoch speziell weitergebildet, sodass der elektrische Widerstand zwischen der außenliegenden Lauffläche und dem innen liegenden Zentralkörper im oben genannten Bereich liegt.

Die erste Rolle weist einen ersten Laufkörper mit einer Lauffläche auf, wobei der erste Laufkörper eine Stirnseite mit einer Beschichtung zur Erhöhung der Leitfähigkeit aufweist. Das Aufbringen einer Beschichtung ist eine relativ einfache Variante, um eine geeignete Leitfähigkeit zu erzeugen, ohne die Laufeigenschaften der ersten Rolle wesentlich zu verändern. Der erste Laufkörper kann aus einem bekannten Material hergestellt werden. Somit sind die Laufeigenschaften des ersten Laufkörpers bekannt. Die Beschichtung auf der Stirnseite hat keinen wesentlichen Einfluss auf die Laufeigenschaften.

Bei einer weiteren speziellen Ausgestaltung weist die erste Rolle einen ersten Laufkörper mit einer Lauffläche auf, wobei der Laufkörper einen Kunststoff mit einem Zusatz zur Erhöhung der Leitfähigkeit umfasst. Dies hat den Vorteil, dass der gesamte erste Laufkörper selbst nun als elektrische Verbindung für die Erdung zum Einsatz kommt. Dadurch ist ein stabiler permanenter elektrischer Kontakt zwischen dem Fahrkorb und der Führungsschiene sichergestellt. Bei der vorbeschriebenen seitlichen Beschichtung trägt nur ein kleiner Querschnitt, nämlich der Bereich, in dem die Beschichtung die Führungsschienen berührt, zur elektrischen Leitung bei. Daher kann der elektrische Kontakt an dieser Stelle immer mal wieder unterbrochen sein. Im Gegensatz hierzu führt der Zusatz zur Erhöhung der Leitfähigkeit, dass der erste Laufkörper selbst als Erdungsleiter fungiert. Somit wird der elektrische Kontakt zwischen erste Rolle und Führungsschiene durch den gesamten Kontaktbereich des ersten Laufkörpers mit der Führungsschiene gewährleistet. Die elektrische Verbindung ist daher besonders stabil gegen Unterbrechungen.

Als Kunststoff für den ersten Laufkörper wird insbesondere ein thermoplastisches Polyurethan verwendet. Dieses Material ist für Führungsrollen bekannt und weist eine gute Langzeitstabilität und wenig Abrieb auf.

Leitfähige Zusätze zur Erhöhung der Leitfähigkeit umfassen beispielsweise Kohlenstofffasern, Kohlenstoffnanoröhrchen oder mindestens ein Salz. Die Einbettung dieser Stoffe in Kunststoff ist gut erprobt und hat nur geringen Einfluss auf die physikalischen Eigenschaften des Kunststoffs.

Bei einer speziellen Weiterbildung der Aufzuganlage umfasst die erste Rolle einen zweiten Laufkörper, wobei der elektrische Widerstand des ersten Laufkörpers geringer ist als der elektrische Widerstand des zweiten Laufkörpers. Die erste Rolle umfasst also zwei Laufkörper, wobei einer der Laufkörper, insbesondere der erste Laufkörper, geeignet verändert ist, um die Funktion der Erdung wahrzunehmen. Der andere Laufkörper, insbesondere der zweite Laufkörper, bleibt unverändert und dient als Führungsrolle. Durch diese Zweiteilung kann erreicht werden, dass die erste Rolle als eine gewöhnliche Führungsrolle verwendet werden kann und gleichzeitig als Erdung dient. Bei dieser Konfiguration ist insbesondere der zweite Laufkörper härter als der erste Laufkörper, sodass der erste Laufkörper entlastet ist. Die Kräfte zwischen Fahrkorb und Führungsschienen werden also über den zweiten Laufkörper übertragen, der wie ein gewöhnlicher Laufkörper einer Führungsrolle gestaltet ist, während die elektrische Leitung über den ersten Laufkörper verläuft. Dadurch, dass die Kräfte zwischen Fahrkorb und Führungsschiene im Wesentlichen über den zweiten Laufkörper verlaufen, ergeben sich mehr Möglichkeiten bei der Ausgestaltung des ersten Laufkörpers, insbesondere bei der Wahl eines Zusatzes zur Erhöhung der Leitfähigkeit. Es können auch weichere Materialien bzw. Materialien mit einem höheren Abrieb für den ersten Laufkörper verwendet werden.

Bei einer weitergebildeten Variante der Aufzuganlage ist die erste Rolle an einem Rollenträger des Fahrkorbs gelagert. Insbesondere ist der Rollenträger dabei elektrisch leitfähig. Vorteilhafterweise ist die erste Rolle an dem Rollenträger des Fahrkorbs federnd gelagert. Dies hat den Vorteil, dass die erste Rolle mit einer voreingestellten Andruckkraft an die Führungsschienen angedrückt wird. Diese Kraft lässt sich so einstellen, dass einerseits eine permanente elektrisch leitfähige Verbindung vorliegt, aber andererseits die erste Rolle nicht durch unnötig hohe Kräfte zu stark mechanisch belastet wird.

Gemäß einer weiteren vorteilhaften Ausgestaltung der Aufzuganlage ist die erste Rolle auf einer Welle angeordnet, insbesondere auf einer elektrisch leitfähigen Welle. Die Welle ist vorteilhafterweise an dem Rollenträger angeordnet. Dabei ist insbesondere vorgesehen, dass die Welle zusätzlich einen Gleitkontakt, insbesondere einen Schleifring, umfasst, wobei die elektrisch leitfähige Verbindung zwischen dem Fahrkorb und der Führungsschiene über den Gleitkontakt und die erste Rolle erfolgt. Der Gleitkontakt, insbesondere der Schleifring, sorgt dabei vorteilhafterweise dafür, dass ein verschleißarmer und niederohmiger Übergang zwischen dem stehenden Teil, also insbesondere dem Rollenträger, und dem rotierenden Teil der Erdungsrolle hergestellt ist.

Insbesondere ist vorgesehen, dass ein Kontaktelement, insbesondere ein mehrlitziges Kabel, den Gleitkontakt, insbesondere den Schleifring, elektrisch leitfähig mit dem Fahrkorb verbindet. Ein mehrlitziges Kabel stellt dabei vorteilhafterweise ein kostengünstiges Kontaktelement dar. Vorteilhafterweise wird die beim Betrieb der Aufzuganlage auftretende relative Bewegung der Welle zum Rollenträger über das Kontaktelement kompensiert.

Insbesondere durch die Kombination von erster Rolle, Gleitkontakt und Kontaktelement ist ein definierter Widerstand zwischen Fahrkorb und Führungsschiene einstellbar, wie er beispielsweise bei alleiniger Erdung über leitfähige, an Schienen laufenden Rollen nicht erzielbar wäre. Dies liegt daran, dass bei einer alleinigen Erdung über laufende Rollen der Widerstand durch Verschmutzungen oder Verölungen der Schienen, den Zustand der Rollenlager, deren Schmierung oder den Verschleiß der Laufflächen beeinflusst wird.

Gemäß einer weiteren vorteilhaften Ausgestaltung umfasst die Aufzuganlage eine Anpressvorrichtung, wobei die erste Rolle mittels der Anpressvorrichtung gegen die Führungsschiene gepresst wird, insbesondere auch beim Verfahren des Fahrkorbs. Ein Überfahren von Spalten hat somit vorteilhafterweise keinen Einfluss auf die Erdung des Fahrkorbs. Solche Spalten können insbesondere bei mittels Linearmotorantrieben angetriebenen Mehrkabinenaufzugsystemen beim Übergang auf den sogenannten Exchanger vorhanden sein, der einen Wechsel des Fahrkorbs zwischen unterschiedlichen Aufzugschächten, beispielsweise von einem vertikalen Aufzugschacht in einen horizontalen Aufzugschacht, ermöglicht.

Insbesondere ist vorgesehen, dass die Anpressvorrichtung ein Lager umfasst, in dem die Welle drehbar gelagert ist. Das Lager ist insbesondere ein Wälzlager, weiter insbesondere ein Kugellager. Vorteilhafterweise ist das Lager gegenüber dem Rollenträger elektrisch isoliert, vorzugsweise indem wenigstens ein Isolationselement zwischen dem Lager und dem Rollenträger angeordnet ist. Vorteilhafterweise ist das Lager, das den rotierenden Teil, also insbesondere die Welle, abstützt, zum stehenden Teil, also insbesondere zum Rollenträger, elektrisch isoliert, um zu gewährleisten, dass die Ladungen immer über den Gleitkontakt, insbesondere den Schleifring, auf den rotierenden Teil, also insbesondere die Welle, übertragen werden.

Eine weitere Ausgestaltung der Aufzuganlage sieht vor, dass die Aufzuganlage wenigstens eine Führungsrolle umfasst, die derart zwischen Fahrkorb und Führungsschiene angeordnet ist, dass die erste Rolle entlastet ist. Hierdurch wird bewirkt, dass die zur Führung erforderlichen Kräfte zwischen Fahrkorb und Führungsschienen über die Führungsrolle übertragen werden und nicht über die erste Rolle. Hierdurch ergeben sich mehr Möglichkeiten bei der Ausgestaltung des ersten Laufkörpers, insbesondere bei der Wahl eines Zusatzes zur Erhöhung der Leitfähigkeit. Es können auch weichere Materialien bzw. Materialien mit einem höheren Abrieb für den ersten Laufkörper verwendet werden.

Bei einer weiteren vorteilhaften Ausgestaltung der Aufzuganlage umfasst die Aufzuganlage ein Entladungselement. Zudem weist die erste Rolle einen ersten Laufkörper auf, wobei der erste Laufkörper derart ausgeführt ist, dass eine Rollenachse der ersten Rolle in einem statischen Zustand einen kleineren Abstand von der Führungsschiene aufweist als in einen dynamischen Zustand. Dies bewirkt, dass das Entladungselement im statischen Zustand in Kontakt mit der Führungsschiene ist und im dynamischen Zustand von der Führungsschiene abgerückt ist. Hierdurch wird bewirkt, dass bei jedem Halt des Fahrkorbs ein elektrischer Kontakt zwischen Fahrkorb und Führungsschienen über das Entladungselement hergestellt wird. Gleichzeitig wird der elektrische Kontakt beim Anfahren des Fahrkorbs wieder unterbrochen. Hierdurch kommt es nicht zu einem Schleifen des Entladungselements während der Fahrt an der Führungsschiene. Besonders vorteilhaft für diese Abstandsänderung durch das dynamische Verhalten des Materials des ersten Laufkörpers erreicht. Beispielsweise weist der erste Laufkörper ein weiches Material, insbesondere einen weichen Kunststoff auf, insbesondere ein weiches Elastomer. Während eines Halts wird der erste Laufkörper dann durch die Kräfte zwischen Fahrkorb und Führungsschiene eingedrückt. Es ergibt sich ein statischer Abstand zwischen Rollenachse und Führungsschiene. Je mehr der erste Laufkörper eingedrückt ist, umso kleiner ist dieser statische Abstand. Beim Anfahren führt das dynamische Verhalten des weichen Materials des ersten Laufkörpers, nämlich insbesondere das Walken des Laufkörpers, dazu, dass dieses Eindrücken reduziert ist. Der dynamische Abstand, also der Abstand während der Fahrt, zwischen Rollenachse und Führungsschienen ist demnach größer als der statische Abstand. Diese Abstandsänderung sorgt dafür, dass der elektrische Kontakt zwischen Entladungselement und Führungsschiene beim Anhalten hergestellt wird und beim Anfahren wieder unterbrochen wird. Eine zusätzliche Ansteuerung oder Regelung ist nicht erforderlich, was den Einsatz besonders kostengünstig macht.

Die Erfindung wird anhand der Figuren nachfolgend näher erläutert; hierin zeigt:
- Figur 1: eine Aufzuganlage in einer beispielhaften Ausführungsform;
- Figur 2: eine Aufsicht auf einen Fahrkorb mit einem Linearantrieb in einer beispielhaften Ausführungsvariante;
- Figur 3: einen Aufriss eines Ausschnitts eines Linearantriebs;
- Figur 4: eine Ausschnittsvergrößerung eine Aufzuganlage mit einer ersten Rolle als Erdungsrolle in einer Seitenansicht;
- Figur 5: eine Draufsicht einer zweiteiligen ersten Rolle als Erdungsrolle;
- Figur 6: eine Draufsicht einer ersten Rolle mit Beschichtung als Erdungsrolle;
- Figur 7a: eine Seitenansicht einer ersten Rolle während eines Haltes;
- Figur 7b: einer Seitenansicht einer ersten Rolle während der Fahrt;
- Figur 8: ein weiteres Ausführungsbeispiel für eine Aufzuganlage in einer Schnittdarstellung.

Fig.1 zeigt eine seillose Aufzuganlage 20 in einer beispielhaften Ausführungsform, die in einer Struktur oder einem Gebäude 22 mit verschiedenen Leveln oder Stockwerken 24 eingesetzt werden kann. Die Aufzuganlage 20 umfasst einen Aufzugschacht 26 und mindestens einen in dem Aufzugschacht in eine Fahrtrichtung beweglichen Fahrkorb 28. Der Aufzugschacht 26 kann beispielsweise drei Fahrbahnen 30, 32, 34 umfassen. Dabei kann eine beliebige Anzahl von Fahrkörben 28 entlang einer der Fahrbahnen 30, 32, 34 in eine beliebige Fahrtrichtung (aufwärts oder abwärts) verfahren werden. Zum Beispiel können wie dargestellt die Fahrkörbe 28 auf den Fahrbahnen 30 und 34 in Aufwärtsrichtung fahren, während die Fahrkörbe 28 auf der Fahrbahn 32 in Abwärtsrichtung fahren. Oberhalb des obersten Stockwerks 24 befindet sich eine obere Umsetzeinrichtung 36, die es den Fahrkörben 28 ermöglicht, zwischen den Fahrbahnen 30, 32, 34 zu wechseln. Unterhalb des untersten Stockwerks 24 befindet sich eine untere Umsetzeinrichtung 38, die es den Fahrkörben 28 ebenfalls ermöglicht, zwischen den Fahrbahnen 30, 32, 34 zu wechseln. Selbst verständlich ist es ebenfalls möglich, dass die obere und die untere Umsetzeinrichtung 36,38 alternativ im obersten und untersten Stockwerk 24 selbst angeordnet ist statt oberhalb bzw. unterhalb des obersten bzw. untersten Stockwerks 24. Weiterhin können die Umsetzeinrichtungen auch in einem beliebigen, dazwischenliegenden Stockwerk 24 angeordnet sein. Ebenfalls ist es auch möglich, dass die Aufzuganlage 20 ein oder mehr Umsetzeinrichtungen aufweist, die in vertikaler Richtung zwischen einer oberen und einer unteren Umsetzeinrichtung 36,38 angeordnet sind.

Der weitere Aufbau wird mit Bezug auf die Figuren 1-3 näher erläutert. Die Fahrkörbe 28 werden angetrieben mithilfe eines Linearantriebs 40. Der Linearantrieb 40 weist Primärteile 42 auf (zum Beispiel vier Primärteile dargestellt in Fig.2), die ortsfest angeordnet sind. Beispielsweise sind die Primärteile mindestens mittelbar an einer Schachtwand befestigt. Weiterhin weist der Linearantrieb bewegbare Sekundärteile 44 auf (zum Beispiel vier Sekundärteile 44 in Fig.2). Die Primärteile 42 umfassen Spulen 48, die an einer oder beiden Seiten der Fahrbahn angeordnet sind. Die Sekundärteile 44 umfassend Permanentmagnete 50, die an einer oder an beiden Seiten der Fahrkörbe 28 befestigt sind. Die Primärteile 42 erzeugen aufgrund eines Steuersignals ein Magnetfeld. Auf diese Weise werden die Sekundärteile 44 mit einer Kraft beaufschlagt, umso eine Bewegung der Fahrkörbe 28 in ihren Fahrbahnen 30,32, 34 zu realisieren.

In den Fig. 2 und 3 ist ein erstes Paar von Sekundärteilen 44 des Linearantriebs 40 an einer ersten Seite des Fahrkorbs 28 befestigt, und ein zweites Paar von Sekundärteilen 44 ist an einer gegenüberliegenden Seite des Fahrkorbs 28 angebracht. Zwischen den Sekundärteilen 44 eines Paares sind die Primärteile angeordnet. Selbstverständlich kann eine beliebige Anzahl von Sekundärteilen 44 am Fahrkorb 28 befestigt sein und mit einer beliebigen Anzahl von Primärteilen 42 zusammenwirken, die ortsfest angeordnet werden.

Fig.4 zeigt eine Ausschnittsvergrößerung einer Aufzuganlage 20. Dargestellt ist eine Seitenansicht von Fahrkorb 28 und Führungsschiene 52. Zwischen dem Fahrkorb 28 und der Führungsschiene 52 ist eine erste Rolle 54 angeordnet. Die erste Rolle 54 weist einen ersten Zentralkörper 56 und einen ersten Laufkörper 58 auf. Der erste Zentralkörper 56 bis typischerweise aus Metall und umfasst insbesondere ein Lager, dass die Drehbarkeit der ersten Rolle um eine zentrale Achse gewährleistet. Der Laufkörper 58 umschließt den Zentralkörper 56 und hat eine im Wesentlichen zylindrische Gestalt mit zwei Stirnflächen und einer Lauffläche. Während des Verfahrens des Fahrkorbs 28 rollt die erste Rolle 54 an der Führungsschiene 52 ab. Dabei berührt die Lauffläche 60 die Führungsschiene 52. Der Laufkörper 58 weist einen Kunststoff, insbesondere ein thermoplastisches Polyurethan auf.

Die erste Rolle 54 ist als eine Erdungsrolle ausgeführt. Das bedeutet, dass sich eine Spannung, die sich am Fahrkorb aufgebaut hat, über die erste Rolle entladen kann. Bei gewöhnlichen Führungsrollen nur sehr bedingt möglich, da der Laufkörper 58 gewöhnlichen Führungsrollen aus einem isolierenden Material ausgeführt ist. Im Gegensatz dazu hat die gezeigte erste Rolle 54 einen Laufkörper 58 mit einer erhöhten Leitfähigkeit. Der elektrische Widerstand zwischen der Lauffläche 60 und dem Zentralkörper 56 liegt im Bereich von 10⁴ Ohm. Diese erhöhte Leitfähigkeit wird dadurch erreicht, dass dem Material des Laufkörpers 58 ein Zusatz zur Erhöhung der Leitfähigkeit beigefügt ist. Beispielsweise umfasst der Laufkörper 58 ein Kunststoff, insbesondere ein thermoplastisches Polyurethan, dem ein entsprechender Zusatz beigefügt ist. Dabei kann der Zusatz beispielsweise Fasern, insbesondere Kohlenstofffasern, Kohlenstoffnanoröhrchen oder mindestens ein Salz umfassen.

Der Zusatz dieser Stoffe bedingt jedoch auch einige Nachteile. Beispielsweise kann sich der Abrieb erhöhen und damit die Haltbarkeit der ersten Rolle 54 verringern. Bei der Verwendung von Fasern, insbesondere Kohlenstofffasern, oder Kohlenstoffnanoröhrchen ergibt sich das weitere Problem, dass die Fasern oder Kohlenstoffnanoröhrchen bei Materialbelastung brechen können. Eine solche Materialbelastung kann bei Führungsrollen auftreten, da hier teilweise größere Kräfte vom Fahrkorb auf die Führungsschiene über die Führungsrolle übertragen werden. Zudem greifen diese Kräfte nicht gleichmäßig an, sondern durch das Abrollen der Führungsrolle an der Führungsschiene immer an einer anderen Stelle des Laufkörpers der Führungsrolle. Beim Verfahren des Fahrkorbs wird also der Laufkörper der Führungsrolle durchgewalkt. Dieses ständige Durchwalken kann ebenfalls zu einem Brechen der Fasern oder Kohlenstoffnanoröhrchen führen. Ein Brechen der Fasern oder Kohlenstoffnanoröhrchen hat den Nachteil, dass sich die Leitfähigkeit reduziert und damit der gewünschte Effekt mit der Zeit nicht mehr zum Tragen kommt.

Diese beschriebenen Nachteile werden vermieden, indem der Laufkörper 58 der ersten Rolle 54 entlastet ist. Bei der Ausführungsform nach Fig.4 wird dies dadurch erreicht, dass die erste Rolle 54 an einem Rollenträger 62 des Fahrkorbs 28 federnd gelagert ist. Hierzu ist die Rollenachse 64 der ersten Rolle 54 über das Verbindungselement 66 und die Feder 68 mit dem Rollenträger 62 verbunden. Die Feder 68 ist in Fig.4 schematisch als eine mechanische Feder dargestellt. Alternativ kann auch eine hydraulische oder pneumatische Federung verwendet werden. Gleichzeitig umfasst die Aufzuganlage 20 wenigstens eine Führungsrolle 70, die zwischen Fahrkorb 28 und Führungsschiene 52 angeordnet ist. Die Führungsrolle 70 ist benachbart zur ersten Rolle 54 am Fahrkorb 28 angeordnet. Die Übertragung von Kräften zwischen dem Fahrkorb 28 und der Führungsschiene 52 findet bei dieser Anordnung über die Führungsrolle 70 statt. Die erste Rolle 54 wird lediglich mithilfe der Feder 68 an die Führungsschiene 52 angedrückt, damit der elektrische Kontakt zwischen erste Rolle 54 und Führungsschiene 52 stabil bestehen bleibt.

Eine weitere Variante zur Ausführung der ersten Rolle als Erdungsrolle ist in Fig.5 dargestellt. Fig.5 zeigt eine Draufsicht auf den Bereich zwischen Fahrkorb 28 und Führungsschiene 52. Zwischen Fahrkorb 28 und Führungsschiene 52 ist eine erste Rolle 54 angeordnet. Die erste Rolle 54 weist einen ersten Zentralkörper 56 und einen ersten Laufkörper 58 auf. Weiterhin umfasst die erste Rolle 54 einen zweiten Laufkörper 72. Aufgrund der Ansicht von oben bis der Zentralkörper 56 durch die beiden Laufkörper 58 und 72 verdeckt. Der zweite Laufkörper 72 ist bei dieser Variante härter als der erste Laufkörper 58. Die Kraftübertragung zwischen Fahrkorb 28 und Führungsschiene 52 findet daher im Wesentlichen über den zweiten Laufkörper 72 statt. Der erste Laufkörper 58 ist dagegen entlastet. Hierdurch wird das Material des ersten Laufkörpers 58 geschont. Stattdessen dient der erste Laufkörper 58 dazu, dass sich eine Spannung die sich am Fahrkorb 28 aufgebaut hat, über den ersten Laufkörper 58 entladen kann. Hierzu weist der erste Laufkörper 58 einen elektrischen Widerstand auf, der geringer ist als der elektrische Widerstand des zweiten Laufkörpers 72. Insbesondere ist der erste Laufkörper 72 ausgeführt wie bei der Ausführungsform nach Fig.1.

Fig.6 zeigt eine Ausführung der ersten Rolle 54 als Erdungsrolle. Die Darstellung entspricht dabei der Darstellung von Fig.5 wobei gleiche Elemente mit gleichen Bezugszeichen versehen sind. Bei der Ausführung nach Fig.6 wird die Entladung der Spannung dadurch erreicht, dass der erste Laufkörper 58 eine Stirnseite 74 mit einer Beschichtung 76 zur Erhöhung der Leitfähigkeit aufweist. Die Spannung wird in diesem Fall über den Zentralkörper 58 und die Beschichtung 76 in die Führungsschiene 52 abgeleitet. Selbst verständlich kann diese Ausführung auch mit den Ausführungsformen der Figuren 4 und/oder 5 kombiniert werden, sodass jeder Effekt ein Teil zu der gewünschten höheren Leitfähigkeit beiträgt.

Die Figuren 7a und 7b zeigen eine weitere alternative Variante zur Ausführung der ersten Rolle 54 als Erdungsrolle. Die Darstellung entspricht dabei der Darstellung von Fig.4, wobei gleiche Elemente mit gleichen Bezugszeichen versehen sind. Bei der Variante nach den Figuren 7a und 7b wird die Entladung der Spannung dadurch erreicht, dass die Aufzuganlage ein Entladungselement 78 umfasst und der erste Laufkörper 58 einen weiches Material, insbesondere einen weichen Kunststoff, besonders bevorzugt ein weiches Elastomer, aufweist. Figur 7a zeigt die Anordnung beim Stillstand des Fahrkorbs 28. Aufgrund des weichen Materials des ersten Laufkörpers 58 wird der erste Laufkörper 58 eingedrückt. Die Rollenachse 64 hat dann einen statischen Abstand ds von der Führungsschiene 52. Das Entladungselement 78 befindet sich im Kontakt mit der Führungsschiene 52, sodass eine elektrische Verbindung zwischen dem Fahrkorb 28 und der Führungsschienen 52 zur Erdung besteht. Figur 7B zeigt die gleiche Anordnung mit einem fahrenden Fahrkorb 28. Das dynamische Verhalten des weichen Materials des ersten Laufkörpers 58 (Walken des Laufkörpers) führt dazu, dass der dynamische Abstand d_{D} zwischen Laufachse 64 und Führungsschienen 52 größer ist als der statische Abstand ds. Diese Abstandsvergrößerung bewirkt, dass das Entladungselement 78 von der Führungsschiene 52 abgerückt ist. Das Entladungselement 78 schleift also nicht während der Fahrt an der Führungsschiene 52 entlang, sodass es auch nicht zu übermäßigem Verschleiß kommt. In der gezeigten Darstellung ist das Entladungselement 78 über die Halterung der ersten Rolle 54 am Fahrkorb 28 befestigt. Alternativ ist es auch möglich, dass Entladungselement 78 direkt am Fahrkorb 28 zu befestigen.

Figur 8 zeigt ein weiteres vorteilhaftes Ausführungsbeispiel für eine erfindungsgemäß ausgebildete Aufzuganlage, wobei in Figur 8 in einer Schnittdarstellung lediglich die Anordnung der Erdungskonstruktion an dem Fahrkorb 28 dargestellt ist. Insbesondere kann der Fahrkorb 28 ein Fahrkorb einer im Zusammenhang mit Figur 1 erläuterten Aufzuganlage sein.

An dem Fahrkorb 28 ist dabei ein Rollenträger 62 angeordnet. Der Rollenträger 62 ist dabei elektrisch leitfähig ausgebildet und elektrisch leitfähig mit dem Fahrkorb 28 verbunden. Der Rollenträger 62 umfasst eine Anpressvorrichtung 88 mit einem Lager 90, insbesondere einem Kugellager. Von dem Lager 90 ist eine Welle 84 drehbar aufgenommen. Auf der Welle 84 ist dabei eine als Erdungsrolle ausgebildete erste Rolle 54 angeordnet, wobei die Welle 84 und die Rolle 54 elektrisch leitend ausgebildet sind. Die Rolle 54 steht dabei im Kontakt mit einer geerdeten Führungsschiene 52. Die Anpressvorrichtung 88, welche insbesondere eine Feder-Dämpfer-Kombination umfassen kann, drückt die Welle 84 in Richtung der Führungsschiene 52, sodass die Rolle 54 gegen die Führungsschiene 52 gepresst wird und auch beim Verfahren des Fahrkorbs 28 in ständigem Kontakt mit der Führungsschiene 52 bleibt. Die Kraft, mit der die Rolle 54 von der Anpressvorrichtung 88 gegen die Führungsschiene 52 gedrückt wird, ist so eingestellt, dass einerseits eine permanente elektrisch leitfähige Verbindung zwischen Führungsschiene 52 und Erdungsrolle 54 vorliegt und andererseits die Erdungsrolle nicht durch unnötig hohe Kräfte zu stark mechanisch belastet wird.

Die Welle 84 umfasst weiter einen als Schleifring ausgebildeten Gleitkontakt 80. Über ein mehrlitziges Kabel als Kontaktelement 82 ist ein elektrisch leitfähiger Kontakt mit dem Fahrkorb 28 hergestellt. Der Gleitkontakt 80 sorgt dabei für einen verschleißarmen und niederohmiger Übergang zwischen Fahrkorb 28 und Welle 84 bzw. Erdungsrolle 54. Das mehrlitzige Kabel kompensiert zudem vorteilhafterweise die beim Verfahren des Fahrkorbs 28 auftretende relative Bewegung der Welle 84 zum Rollenträger 62 bzw. zum Fahrkorb 28. Ladungsdifferenzen bzw. unterschiedliche elektrische Potentiale zwischen dem Fahrkorb 28 und der geerdeten Führungsschiene 52 werden dabei über das Kontaktelement 82, den Gleitkontakt 80, die Welle 84 und die Erdungsrolle 54 ausgeglichen. Damit ein Potentialausgleich bzw. ein Stromfluss immer über den Gleitkontakt 80 auf den rotierenden Teil der Erdungskonstruktion erfolgt, ist das Lager 90 mittels Isolatoren 86 gegenüber dem Rollenträger 62 elektrisch isoliert.

## Patentansprüche

1. Aufzuganlage (20) umfassend
mindestens einen in einem Aufzugschacht (26) entlang einer Führungsschiene (52) beweglichen Fahrkorb (28),
und umfassend mindestens eine erste Rolle (54), über die der Fahrkorb (28) elektrisch leitfähig mit der Führungsschiene (52) verbunden ist, wobei die erste Rolle (54) als eine Erdungsrolle ausgebildet ist, und
die erste Rolle (54) einen ersten Laufkörper (58) mit einer Lauffläche (60) aufweist, **dadurch gekennzeichnet, dass**
der erste Laufkörper (58) eine Stirnseite (74) mit einer Beschichtung (76) zur Erhöhung der elektrischen Leitfähigkeit aufweist.

2. Aufzuganlage nach Anspruch 1,
**dadurch gekennzeichnet, dass**
der erste Laufkörper (58) einen ersten Zentralkörper (56) aufweist, wobei der elektrische Widerstand zwischen der Lauffläche (60) und dem ersten Zentralkörper (56) kleiner 10⁵ Ohm, insbesondere kleiner 2×10⁴ Ohm ist.

3. Aufzuganlage nach einem der Ansprüche 1 bis 2,
**dadurch gekennzeichnet, dass**
der erste Laufkörper (58) einen Kunststoff mit einem Zusatz zur Erhöhung der elektrischen Leitfähigkeit umfasst, wobei der Kunststoff vorzugsweise ein thermoplastisches Polyurethan ist.

4. Aufzuganlage nach Anspruch 3,
**dadurch gekennzeichnet, dass**
der Zusatz Kohlenstofffasern, Kohlenstoffnanoröhrchen oder mindestens ein Salz umfasst.

5. Aufzuganlage nach einem der Ansprüche 2 bis 4,
**dadurch gekennzeichnet, dass**
die erste Rolle (54) einen zweiten Laufkörper (72) umfasst, wobei der elektrische Widerstand des ersten Laufkörpers (58) geringer ist als der elektrische Widerstand des zweiten Laufkörpers (72).

6. Aufzuganlage nach Anspruch 5,
**dadurch gekennzeichnet, dass**
der zweite Laufkörper (72) härter ist als der erste Laufkörper (58), so dass der erste Laufkörper (58) entlastet ist.

7. Aufzuganlage nach einem der Ansprüche 1 bis 6,
**dadurch gekennzeichnet, dass**
die erste Rolle (54) an einem Rollenträger (62) des Fahrkorbs (28) gelagert ist.

8. Aufzuganlage nach Anspruch 7,
**dadurch gekennzeichnet, dass**
die erste Rolle (54) an dem Rollenträger (62) des Fahrkorbs (28) federnd gelagert ist.

9. Aufzuganlage nach Anspruch 7 oder Anspruch 8,
**dadurch gekennzeichnet, dass**
die erste Rolle (54) auf einer an dem Rollenträger (62) angeordneten Welle (84) angeordnet ist, wobei die Welle (84) zusätzlich einen Gleitkontakt (80), insbesondere einen Schleifring, umfasst, wobei die elektrisch leitfähige Verbindung zwischen dem Fahrkorb (28) und der Führungsschiene (52) über den Gleitkontakt (80) und die erste Rolle (54) erfolgt.

10. Aufzuganlage nach Anspruch 9,
**gekennzeichnet durch**
ein Kontaktelement (82), insbesondere ein mehrlitziges Kabel, wobei das Kontaktelement (82) den Gleitkontakt (80) elektrisch leitfähig mit dem Fahrkorb (28) verbindet.

11. Aufzuganlage nach einem der Ansprüche 9 oder 10,
**gekennzeichnet durch**
eine Anpressvorrichtung (88), wobei die erste Rolle (54) mittels der Anpressvorrichtung (88) gegen die Führungsschiene (52) gepresst wird, insbesondere auch beim Verfahren des Fahrkorbs (28).

12. Aufzuganlage nach Anspruch 11,
**dadurch gekennzeichnet, dass**
die Anpressvorrichtung (88) ein Lager (90) umfasst, in dem die Welle (84) drehbar gelagert ist.

13. Aufzuganlage nach Anspruch 12,
**dadurch gekennzeichnet, dass**
das Lager (90) gegenüber dem Rollenträger (62) elektrisch isoliert ist.

14. Aufzuganlage nach einem der Ansprüche 1 bis 13,
**dadurch gekennzeichnet, dass**
die Aufzuganlage (20) wenigstens eine Führungsrolle (70) umfasst, die derart zwischen Fahrkorb (28) und Führungsschiene (52) angeordnet ist, dass die erste Rolle (54) entlastet ist.

15. Aufzuganlage nach Anspruch 1 bis 14,
**dadurch gekennzeichnet, dass**
die Aufzuganlage (20) ein Entladungselement (78) umfasst und die erste Rolle (54) einen ersten Laufkörper (58) aufweist, wobei der erste Laufkörper (58) derart ausgeführt ist, dass eine Rollenachse (64) der ersten Rolle (54) in einem statischen Zustand einen kleineren Abstand von der Führungsschiene (52) aufweist als in einen dynamischen Zustand, so dass das Entladungselement (78) im statischen Zustand in Kontakt mit der Führungsschiene (52) ist und im dynamischen Zustand von der Führungsschiene (52) abgerückt ist.

16. Aufzuganlage nach Anspruch 15,
**dadurch gekennzeichnet, dass**
der erste Laufkörper (58) ein weiches Material, insbesondere einen weichen Kunststoff, bevorzugt ein weiches Elastomer, aufweist.

17. Aufzuganlage nach einem der Ansprüche 1 bis 16,
umfassend einen Linearantrieb (40) zum Antrieb des Fahrkorbs (28) entlang einer Fahrtrichtung.

## Claims

1. Elevator installation (20) comprising
at least one elevator cage (28) movable in an elevator shaft (26) along a guide rail (52),
and comprising at least one first roller (54), via which the car (28) is electrically conductively connected to the guide rail (52),wherein the first roller (54) is designed as an earthing roller, and
the first roller (54) comprises a first running body (58) having a running surface (60), **characterized in that**
the first running body (58) comprising an end face (74) with a coating (76) for increasing the electrical conductivity.

2. Elevator installation according to claim 1,
**characterized in that**
the first running body (58) comprises a first central body (56), wherein the electrical resistance between the running surface (60) and the first central body (56) is less than 10⁵ ohms, in particular less than 2×10⁴ ohms.

3. Elevator installation according to one of claims 1 to 2,
**characterized in that**
the first running body (58) comprising a plastic with an additive for increasing the electrical conductivity, the plastic preferably being a thermoplastic polyurethane.

4. Elevator installation according to claim 3,
**characterized in that**
the additive comprises carbon fibers, carbon nanotubes or at least one salt.

5. Elevator installation according to any one of claims 2 to 4,
**characterized in that**
the first roller (54) comprises a second running body (72), wherein the electrical resistance of the first running body (58) is lower than the electrical resistance of the second running body (72).

6. Elevator installation according to claim 5,
**characterized in that**
the second running body (72) is harder than the first running body (58), so that the first running body (58) is unloaded.

7. Elevator installation according to one of claims 1 to 6,
**characterized in that**
the first roller (54) is mounted on a roller support (62) of the elevator cage (28).

8. Elevator installation according to claim 7,
**characterized in that**
the first roller (54) is spring-mounted on the roller carrier (62) of the elevator cage (28).

9. Elevator installation according to claim 7 or claim 8,
**characterized in that**
the first roller (54) is arranged on a shaft (84) arranged on the roller support (62), wherein the shaft (84) additionally comprising a sliding contact (80), in particular a slip ring, wherein the electrically conductive connection between the elevator cage (28) and the guide rail (52) is provided via the sliding contact (80) and the first roller (54).

10. Elevator installation according to claim 9,
**characterized by**
a contact element (82), in particular a multi-strand cable, the contact element (82) connecting the sliding contact (80) to the elevator cage (28) in an electrically conductive manner.

11. Elevator installation according to one of claims 9 or 10,
**characterized by**
a pressing device (88), wherein the first roller (54) is pressed against the guide rail (52) by means of the pressing device (88), in particular also during travel of the elevator cage (28).

12. Elevator installation according to claim 11,
**characterized in that**
the pressing device (88) comprises a bearing (90) in which the shaft (84) is rotatably mounted.

13. Elevator installation according to claim 12,
**characterized in that**
the bearing (90) is electrically insulated from the roller carrier (62).

14. Elevator installation according to one of claims 1 to 13,
**characterized in that**
the elevator installation (20) comprises at least one guide roller (70) which is arranged between the elevator cage (28) and the guide rail (52) in such a way that the first roller (54) is relieved of load.

15. Elevator installation according to claim 1 to 14,
**characterized in that**
the elevator installation (20) comprises a discharge element (78) and the first roller (54) comprises a first running body (58), the first running body (58) being designed in such a way that a roller axis (64) of the first roller (54) is at a smaller distance from the guide rail (52) in a static state than in a dynamic state, so that the discharge element (78) is in contact with the guide rail (52) in the static state and is distanced from the guide rail (52) in the dynamic state.

16. Elevator installation according to claim 15,
**characterized in that**
the first running body (58) comprises a soft material, in particular a soft plastic, preferably a soft elastomer.

17. Elevator installation according to one of claims 1 to 16,
comprising a linear drive (40) for driving the elevator cage (28) along a direction of travel.

## Revendications

1. Système d'ascenseur (20) comprenant
au moins une cabine d'ascenseur (28) mobile dans une cage d'ascenseur (26) le long d'un rail de guidage (52),
et comprenant au moins une première poulie (54) par laquelle la cabine (28) est reliée de manière électriquement conductrice au rail de guidage (52),
la première poulie (54) étant conçue comme une poulie de mise à la terre, et
la première poulie (54) comprenant un premier corps de roulement (58) ayant une surface de roulement (60),
**caractérisé en ce que**
le premier corps de roulement (58) présente une face frontale (74) ayant un revêtement (76) pour augmenter la conductivité électrique.

2. Système d'ascenseur selon la revendication 1,
**caractérisé en ce que**
le premier corps de roulement (58) comprend un premier corps central (56), la résistance électrique entre la surface de roulement (60) et le premier corps central (56) étant inférieure à 10⁵ ohms, en particulier inférieure à 2×10⁴ ohms.

3. Système d'ascenseur selon l'une des revendications 1 à 2,
**caractérisé en ce que**
le premier corps de roulement (58) comprend une matière plastique ayant un additif pour augmenter la conductivité électrique, la matière plastique étant de préférence un polyuréthane thermoplastique.

4. Système d'ascenseur selon la revendication 3,
**caractérisé en ce que**
l'additif contient des fibres de carbone, des nanotubes de carbone ou au moins un sel.

5. Système d'ascenseur selon l'une des revendications 2 à 4,
**caractérisé en ce que**
la première poulie (54) comprend un deuxième corps de roulement (72), la résistance électrique du premier corps de roulement (58) étant inférieure à la résistance électrique du deuxième corps de roulement (72).

6. Système d'ascenseur selon la revendication 5,
**caractérisé en ce que**
le deuxième corps de roulement (72) est plus dur que le premier corps de roulement (58), de sorte que le premier corps de roulement (58) est déchargé.

7. Système d'ascenseur selon l'une des revendications 1 à 6,
**caractérisé en ce que**
la première poulie (54) est montée sur un support de poulie (62) de la cabine (28).

8. Système d'ascenseur selon la revendication 7,
**caractérisé en ce que**
la première poulie (54) est montée avec effet de ressort sur le support de poulie (62) de la cabine (28).

9. Système d'ascenseur selon la revendication 7 ou la revendication 8,
**caractérisé en ce que**
la première poulie (54) est disposée sur un arbre (84) disposé sur le support de poulie (62), l'arbre (84) comprenant en supplément un contact glissant (80), en particulier une bague collectrice, la liaison électriquement conductrice entre la cabine (28) et le rail de guidage (52) étant assurée par le contact glissant (80) et par la première poulie (54).

10. Système d'ascenseur selon la revendication 9,
**caractérisé par**
un élément de contact (82), en particulier un câble à plusieurs brins, l'élément de contact (82) reliant le contact glissant (80) à la cabine (28) de manière électriquement conductrice.

11. Système d'ascenseur selon l'une des revendications 9 ou 10,
**caractérisé par**
un dispositif presseur (88), la première poulie (54) étant pressée contre le rail de guidage (52) au moyen du dispositif presseur (88), en particulier également lors du déplacement de la cabine (28).

12. Système d'ascenseur selon la revendication 11,
**caractérisé en ce que**
le dispositif presseur (88) comprend un palier (90) dans lequel l'arbre (84) est logé de manière rotative.

13. Système d'ascenseur selon la revendication 12,
**caractérisé en ce que**
le palier (90) est isolé électriquement par rapport au support de poulie (62) .

14. Système d'ascenseur selon l'une des revendications 1 à 13,
**caractérisé en ce que**
le système d'ascenseur (20) comprend au moins une poulie de guidage (70) qui est disposée entre la cabine (28) et le rail de guidage (52) de telle sorte que la première poulie (54) est déchargée.

15. Système d'ascenseur selon les revendications 1 à 14,
**caractérisé en ce que**
le système d'ascenseur (20) comprend un élément de décharge (78) et la première poulie (54) présente un premier corps de roulement (58), le premier corps de roulement (58) étant réalisé de telle sorte qu'un axe de poulie (64) de la première poulie (54) présente une distance par rapport au rail de guidage (52) plus petite dans un état statique que dans un état dynamique, de sorte que l'élément de décharge (78) est en contact avec le rail de guidage (52) dans l'état statique et est éloigné du rail de guidage (52) dans l'état dynamique.

16. Système d'ascenseur selon la revendication 15,
**caractérisé en ce que**
le premier corps de roulement (58) comprend un matériau souple, en particulier une matière plastique souple, de préférence un élastomère souple.

17. Système d'ascenseur selon l'une des revendications 1 à 16, comprenant un entraînement linéaire (40) pour entraîner la cabine (28) le long d'une direction de déplacement.
